# EUROPÄISCHE PATENTSCHRIFT

(11) **EP 1 187 972 B1**
(45) Veröffentlichungstag und Bekanntmachung des Hinweises auf die Patenterteilung: **24.09.2003**
(21) Anmeldenummer: 00942017.5
(22) Anmeldetag: 07.06.2000
(51) Int. Cl.: F01L 9/04

(54) **ELEKTROMAGNETISCHER AKTUATOR UND VERFAHREN ZUR JUSTIERUNG DES ELEKTROMAGNETISCHEN AKTUATORS**
ELECTROMAGNETIC ACTUATOR AND METHOD FOR ADJUSTING SAID ELECTROMAGNETIC ACTUATOR
ACTIONNEUR ELECTROMAGNETIQUE ET PROCEDE DE REGLAGE DE CET ACTIONNEUR ELECTROMAGNETIQUE

(30) Priorität: 18.06.1999 DE 19927823
(43) Veröffentlichungstag der Anmeldung: 20.03.2002
(73) Patentinhaber: DaimlerChrysler AG, 70567 Stuttgart (DE)
(72) Erfinder: VON GAISBERG, Alexander, 70736 Fellbach (DE); STRUBEL, Dirk, D-70327 Stuttgart (DE)
(74) Vertreter: Mader, Wilfried
(86) Internationale Anmeldenummer: EP0005210
(87) Internationale Veröffentlichungsnummer: WO00079106

(56) Entgegenhaltungen:
- EP-A- 0 328 192
- WO-A-97/17561
- DE-A- 19 529 152
- DE-A- 19 631 909
- DE-C- 19 725 010
- US-A- 3 882 833

## Beschreibung

Die Erfindung betrifft einen elektromagnetischen Aktuator gemäß dem Oberbegriff des Patentanspruchs 1 und ein Verfahren zum Justieren eines elektromagnetischen Aktuators gemäß dem Oberbegriff des Patentanspruchs 7.

Aus der DE 196 31 909 A1 ist ein elektromagnetischer Aktuator zur Betätigung eines Gaswechselventils in einer Brennkraftmaschine bekannt. Der Aktuator umfaßt zwei im Abstand zueinander angeordnete Elektromagnete und einen mit dem Gaswechselventil in Wirkverbindung stehenden Anker, der durch Magnetkraft zwischen den Elektromagneten gegen die Kraft zweier gegeneinander wirkender Federn hin- und herbewegbar ist. Der Aktuator weist ferner Stellmittel auf, mit denen die Lage des Ankers bei stromlosen Elektromagneten auf die geometrische Mittellage zwischen den beiden Endpositionen des Ankers eingestellt wird.

Aus der DE 195 29 152 A1 ist weiterhin ein Aktuator bekannt, dessen Federn unterschiedliche Federkennlinien aufweisen, die derart ausgelegt sind, daß der Anker aus der Ruhelage ohne zusätzliche Maßnahmen gestartet werden kann.

Der wesentliche Nachteil der bekannten Aktuatoren liegt darin, daß ihr Energiebedarf eine hohe Abhängigkeit von Fertigungstoleranzen aufweist.

Der Erfindung liegt daher die Aufgabe zugrunde, einen elektromagnetischen Aktuator gemäß dem Oberbegriff des Patentanspruchs 1 anzugeben, dessen Energiebedarf von Fertigungstoleranzen wenig abhängt. Der Erfindung liegt ferner die Aufgabe zugrunde, ein Verfahren gemäß dem Oberbegriff des Patentanspruchs 7 anzugeben, durch das die Abhängigkeit des Energiebedarfs des Aktuators von Fertigungstoleranzen minimiert wird.

Die Aufgabe wird bei einem elektromagnetischen Aktuator gemäß dem Oberbegriff des Patentanspruchs 1 durch die kennzeichnenden Merkmale des Patentanspruchs 1 und bei einem Verfahren gemäß dem Oberbegriff des Patentanspruchs 7 durch die kennzeichnenden Merkmale des Patentanspruchs 7 gelöst.

Vorteilhafte Ausgestaltungen und Weiterbildungen ergeben sich aus den Unteransprüchen.

Erfindungsgemäß sind die Federn derart vorgespannt, daß bei einer Komprimierung der Federn um jeweils einen durch den begrenzten Hubweg des Ankers vorgegebenen Federweg in beiden Federn die gleiche Energie gespeichert wird. Hierdurch erreicht man, daß der Anker, wenn er aus seinen beiden Endpositionen losgelassen wird und frei schwingt, sich den beiden Elektromagneten gleich weit nähert. Infolgedessen wird der Einfluß fertigungsbedingter Toleranzen der Bauteile, insbesondere der Federn, auf das Schwingverhalten des Ankers reduziert. Zudem wird der Gesamtenergiebedarf des Aktuators optimiert, da beide Elektromagnete aufgrund des sich ihnen gleich weit nähernden Ankers den gleichen Strombedarf aufweisen. Würde der Anker sich nämlich beim freien Schwingen dem einen Elektromagneten stärker nähern als dem anderen, dann würde der Strombedarf des einen Elektromagneten zwar um einen bestimmten Betrag sinken, der Strombedarf des anderen Elektromagneten würde aber um ein Vielfaches dieses Betrags ansteigen, so daß auch der Gesamtenergiebedarf des Aktuators gegenüber dem optimalen Wert ansteigen würde.

Vorzugsweise weist mindestens eine der Federn eine nichtlineare Federkennlinie, vorteilhafterweise eine Kennlinie mit einem Maximalwert bei einer zwischen den Elektromagneten liegenden Position des Ankers, auf. Aufgrund der nichtlinearen Federkennlinie der einen oder beider Federn wird einerseits gewährleistet, daß der Anker mit großen Kräften beschleunigt wird, was eine hohe Schaltfrequenz zur Folge hat, andererseits erreicht man dadurch, daß in den Endpositionen des Ankers geringe Kräfte wirken, so daß auch der Energiebedarf des Aktuators zum Festhalten des Ankers in seinen Endpositionen gering ist.

Zur Justierung dieses elektromagnetischen Aktuators wird für jede Feder der Verlauf der Federkraft gemessen, der sich ergibt, wenn die jeweilige Feder um einen dem Hubweg des Ankers entsprechenden Federweg komprimiert wird. Aus den gemessenen Verläufen der Federkräfte wird die Energie ermittelt, die aufgrund der Komprimierung der jeweiligen Feder in dieser gespeichert wird. Anschließend wird die Vorspannung einer oder beider Federn derart eingestellt, daß in beiden Federn die gleiche Energie gespeichert wird.

Die Justierung des Aktuators kann während der Herstellung des Akuators erfolgen, denkbar ist aber auch eine Justierung während des Betriebs, um Änderungen von Betriebsgrößen, wie sie beispielsweise aufgrund von Temperatureffekten, Abnutzung oder Alterung auftreten können, zu kompensieren.

Die Erfindung wird nachfolgend anhand eines Ausführungsbeispiels unter Bezugnahme auf die Figuren näher beschrieben. Es zeigen:
- Figur 1: einen elektromagnetischen Aktuator zur Betätigung eines Gaswechselventils in einer Brennkraftmaschine,
- Figur 2: ein erstes Kraft-Weg-Diagramm mit Federkennlinien,
- Figur 3: ein zweites Kraft-Weg-Diagramm mit Federkennlinien.

Gemäß der Figur 1 umfaßt der erfindungsgemäße Aktuator einen mit einem Gaswechselventil 5 in Kraftwirkung stehenden Stößel 4, einen mit dem Stößel 4 quer zur Stößel-Längsachse befestigten Anker 1, einen als Schließmagnet wirkenden Elektromagneten 3 sowie einen als Öffnungsmagnet wirkenden weiteren Elektromagneten 2, der vom Schließmagnet 3 Richtung der Stößel-Längsachse beabstandet angeordnet ist. Die Elektromagnete 2, 3 weisen jeweils eine Erregerspule 20 bzw. 30 und einander gegenüberliegende Polflächen auf. Durch abwechselnde Bestromung der beiden Elektromagnete 2, 3, d. h. der Erregerspulen 20 bzw. 30, wird der Anker 1 entlang eines durch die Elektromagnete 2, 3 begrenzten Hubweges zwischen den Elektromagneten 2, 3 hin- und herbewegt. Eine Federanordnung mit einer in Öffnungsrichtung auf den Anker 1 wirkenden ersten Feder 61 und einer in Schließrichtung auf den Anker 1 wirkenden zweiten Feder 62 bewirken, daß der Anker 1 im stromlosen Zustand der Erregerspulen 20, 30 in einer Gleichgewichtslage zwischen den Elektromagneten 2, 3 festgehalten wird. Ferner sind Stellmittel 71, 72 zur Einstellung der Vorspannungen der Federn 61, 62 vorgesehen. Die Stellmittel 71, 72 können beispielsweise als Scheiben ausgeführt sein, die eine Komprimierung der Federn 71, 72 bewirken und somit die Vorspannung der jeweiligen Feder 71, 72 vorgeben. Sie können aber auch steuerbar ausgeführt sein und eine stufenlose Variation der Vorspannung ermöglichen.

Zum Starten des Aktuators wird einer der Elektromagnete 2, 3 durch Anlegen einer Erregerspannung an die entsprechende Erregerspule 20 bzw. 30 bestromt, d. h. eingeschaltet, oder es wird eine Anschwingroutine initiiert, durch die der Anker 1 zunächst durch wechselweises Bestromen der Elektromagnete 2, 3 in Schwingung versetzt wird, um nach einer Einschwingzeit auf die Polfläche des Schließmagneten 2 oder die Polfläche des Öffnungsmagneten 3 aufzutreffen.

Bei geschlossenem Gaswechselventil 5 liegt der Anker 1 wie in Figur 1 gezeigt an der Polfläche des Schließmagneten 3 an und er wird solange in dieser Position - der oberen Endposition - festgehalten, solange der Schließmagnet 3 bestromt wird. Um das Gaswechselventil 5 zu öffnen wird der Schließmagnet 3 abgeschaltet und anschließend der Öffnungsmagnet 2 eingeschaltet. Die in Öffnungsrichtung wirkende erste Feder 61 beschleunigt den Anker 1 über die Ruhelage hinaus. Durch den nun bestromten Öffnungsmagneten 2 wird dem Anker 1 zusätzlich kinetische Energie zugeführt, so daß dieser trotz etwaiger Reibungsverluste die Polfläche des Öffnungsmagneten 2 erreicht und dort - an der unteren Endposition, diese ist in der Figur 1 gestrichelt angedeutet - bis zur Abschaltung des Öffnungsmagneten 2 festgehalten wird. Zum erneuten Schließen des Gaswechselventils 5 wird der Öffnungsmagnet 2 ausgeschaltet und der Schließmagnet 3 anschließend wieder eingeschaltet. Der Anker 1 wird somit durch die zweite Feder 62 zum Schließmagneten 3 bewegt und wird dort an dessen Polfläche festgehalten.

Der Hubweg Im des Ankers 1, den der Anker 1 durchläuft - die Bewegung des Ankers 1 wird im folgenden als Flug bezeichnet -, ist aufgrund des vorgegebenen Abstands zwischen den Elektromagneten 2, 3 begrenzt. Die Verläufe der Federkräfte der beiden Federn 61, 62, d. h. der Kräfte, mit denen die Federn 61, 62 auf den Anker 1 wirken, sind von der Ankerposition I abhängig und lassen sich anhand von Federkennlinien beschreiben. Im Kraft-Weg-Diagramm aus Figur 2 ist die Federkennlinie der ersten Feder 61 mit F1 bezeichnet und die Federkennlinie der zweiten Feder 62 mit F2 bezeichnet. Beim Flug des Ankers 1 von der oberen Endposition zur unteren Endposition, d. h. von der Ankerposition 0 zu der Ankerposition Im, steigt die Kraft der ersten Feder 61 von einem Haltewert F11 zunächst auf einen Maximalwert F13 an, der bei der Ankerposition lx erreicht wird, um anschließend auf einen unter dem Haltewert F11 liegenden Endwert F10 abzufallen, der bei der Ankerposition Im, d. h. bei am Öffnungsmagneten 2 anliegenden Anker 1, erreicht wird. Die Federkraft der zweiten Feder 62 steigt hingegen von einem in der in der oberen Endposition des Ankers 1 wirkenden Endwert F20 monoton aber nichtlinear auf einen Haltewert F21 an, der in der unteren Endposition des Ankers 1 erreicht wird. Die Endwerte F10, F20 geben die Vorspannung der jeweiligen Feder 61 bzw. 62 an; sie sind derart eingestellt, daß die Fläche A1 unter der Federkennlinie F1 gleich der Fläche A2 unter der Federkennlinie F2 ist. Die Flächen A1 und A2 entsprechen dabei der Energie, die in der jeweiligen Feder 61, 62 gespeichert wird, wenn diese aufgrund der Ankerbewegung komprimiert wird. Die beiden Federkennlinien 61, 62 schneiden sich in einem Punkt, der die energetische Mittellage le des Ankers 1 vorgibt; diese energetische Mittellage le, die der Anker 1 bei stromlosen Elektromagneten 2, 3 einnimmt, stimmt bei Federn mit unterschiedlichen Federkennlinien im allgemeinen nicht mit der geometrischen Mittellage zwischen den Elektromagneten 2, 3 überein.

Der wesentliche Vorteil der ersten Feder 61 liegt darin, daß sie einerseits aufgrund des Maximalwertes F13 ihrer Federkennlinie F1 in der Lage ist, trotz des geringen Haltewertes F11 soviel Energie zu speichern, daß der Anker 1 beim Entspannen der ersten Feder 61 mit hoher Geschwindigkeit bewegt wird, was zu kurzen Schaltzeiten führt. Aufgrund des geringe Haltewerts F11 ist anderseits der Strombedarf zum Festhalten des Ankers 1 in seiner oberen Endposition und somit der Energiebedarf des Aktuators gering.

Beim Kraft-Weg-Diagramm gemäß Figur 3 weist die Federkennlinie F2 der zweiten Feder 62 mit zunehmendem Abstand I zwischen Anker 1 und Schließmagnet 2 zunächst einen abnehmenden Verlauf, dann einen steigenden Verlauf und anschließen wieder einen abnehmenden Verlauf auf. Die Flächen A1, A2 unter den Federkennlinien F1, F2 der Federn 61, 62 sind wiederum gleich groß. Bei diesen Federkennlinien F1, F2 erweist es sich als vorteilhaft, daß die Differenz ΔF zwischen den beiden Federkennlinien F1, F2, d. h. die auf den Anker 1 wirkende resultierende Kraft, für einen großen Bereich des Abstands I zwischen dem Anker 1 und Schließmagnet 3 groß ist. Infolgedessen läßt sich das Gaswechselventil 5 auch gegen einen Brennrauminnendruck öffnen, d. h der Energiebedarf des Öffnungsmagneten 2 ist aufgrund der während des Öffnungsvorgangs wirkenden hohen resultierenden Kraft ΔF gering.

Die Justierung des Aktuators erfolgt vor dem Einbau des Aktuators in die Brennkraftmaschine. Dabei wird zunächst die Vorspannung der zweiten Feder 62 auf den Endwert F20 eingestellt, bei dem ein sicheres Schließen des Gaswechselventils 5 gewährleistet wird. Anschließend wird die zweite Feder 62 um den dem Hubweg Im des Ankers 1 entsprechenden Federweg komprimiert und der Verlauf der Federkraft, der sich dabei ergibt, abschnittsweise gemessen und abschnittsweise über den Federweg integriert. Das Ergebnis dieser Integration entspricht der Energie, die hierbei in der zweiten Feder 62 gespeichert wird. Die Messung der Federkraft kann dabei mittels einer Kraftmeßdose oder einer Meßuhr erfolgen.

In gleicher Weise wird auch die Energie ermittelt, die in der ersten Feder 61 gespeichert wird, wenn der Anker 1 von seiner unteren Endposition in seine obere Endposition bewegt wird, nämlich durch Messung des sich aufgrund der Ankerbewegung ergebenden Verlaufs der Federkraft der ersten Feder 61 und durch Integration dieses Verlaufs über den Federweg, um den die erste Feder 61 hierbei komprimiert wird. Anschließend werden die so ermittelten Energiewerte miteinander verglichen und die Vorspannung der ersten Feder 61 derart eingestellt, daß in den beiden Federn 61, 61 die gleiche Energie gespeichert wird, wenn diese um den Hubweg Im komprimiert werden. Der Aktuator wird erst nach dieser Einstellung in die Brennkraftmaschine eingebaut.

Im vorliegenden Ausführungsbeispiel wird der Aktuator vor dessen Inbetriebnahme justiert. Denkbar sind jedoch auch eine Justierung während des Betriebs, und eine Nachjustierung in Abhängigkeit von Betriebsparametern. In diesem Fall sind die Stellmittel steuerbar ausgeführt und die Verläufe der Federkräfte werden mit Meßmitteln, auf die die Federn wirken, beispielsweise mit Drucksensoren, insbesondere mit Piezzokristallen, gemessen. Die Stellmittel werden dann in Abhängigkeit der gemessenen Federkräfte durch Steuermittel derart gesteuert, daß bei der während des Betriebs maximal möglichen Komprimierung der Federn 61, 62 in beiden Federn die gleiche Energie gespeichert wird.

## Patentansprüche

1. Elektromagnetischer Aktuator mit zwei im Abstand zueinander angeordneten Elektromagneten und einem Anker (1), der gegen die Kraft zweier gegeneinander wirkender Federn (61, 62) zwischen den Elektromagneten (2, 3) entlang eines Hubwegs (lm) hin- und herbewegbar ist, wobei die Federn (61, 62) unterschiedliche Federkennlinien aufweisen,
**dadurch gekennzeichnet,**
**daß** die Federn (61, 62) derart vorgespannt sind, daß bei einer durch den Hubweg (lm) des Ankers (1) vorgegebenen Komprimierung der Federn (61, 62) in beiden Federn (61, 62) die gleiche Energie (A1, A2) gespeichert wird.

2. Elektromagnetischer Aktuator nach Anspruch 1, **dadurch gekennzeichnet, daß** mindestens eine der Federn (61, 62) eine nichtlineare Federkennlinie (F1) aufweist.

3. Elektromagnetischer Aktuator nach Anspruch 2, **dadurch gekennzeichnet, daß** die Federkennlinie (F1) mindestens einer der Federn (61, 62) einen Maximalwert (F13) bei einer von den beiden Elektromagneten (2, 3) beabstandeten Position (Ix) des Ankers (1) aufweist.

4. Elektromagnetischer Aktuator nach einem der Ansprüche 1 bis 3, **dadurch gekennzeichnet, daß** Stellmittel (71, 72) zur Einstellung der Vorspannung der Federn (61, 62) vorgesehen sind.

5. Elektromagnetischer Aktuator nach Anspruch 4, **dadurch gekennzeichnet, daß** Meßmittel zum Messen der Verläufe der Federkräfte der Federn (61, 62) vorgesehen sind.

6. Elektromagnetischer Aktuator nach Anspruch 5, **dadurch gekennzeichnet, daß** Steuermittel zum Ansteuern der Stellmittel nach Maßgabe der gemessenen Verläufe der Federkräfte vorgesehen sind.

7. Verfahren zur Justierung eines elektromagnetischen Aktuators mit zwei im Abstand zueinander angeordneten Elektromagneten (2, 3) und einem entlang eines Hubwegs gegen die Kraft zweier gegeneinander wirkender Federn (61, 62) zwischen den Elektromagneten (2, 3) hin- und herbewegbaren Anker (1), **dadurch gekennzeichnet, daß** für jede Feder (61, 62) der Verlauf (F1, F2) der Federkraft gemessen wird, der sich ergibt, wenn die jeweilige Feder (61, 62) um einen dem Hubweg (Im) des Ankers (1) entsprechenden Federweg komprimiert wird, daß anhand der gemessenen Verläufe (F1, F2) der Federkräfte die Energie (A1, A2) ermittelt wird, die aufgrund der Komprimierung der jeweiligen Feder (61, 62) in dieser gespeichert wird, und daß die Vorspannung (F10, F20) einer oder beider Federn (61, 62) derart eingestellt wird, daß in beiden Federn (61, 62) die gleiche Energie (A1, A2) gespeichert wird.

## Claims

1. An electromagnetic actuator having two electromagnets positioned a certain distance apart and an armature (1) which can be moved back and forth along a path of travel (lm) between the electromagnets (2, 3) against the force of two antagonistic springs (61, 62), the springs (61, 62) having different spring characteristics,
**characterised in that**
the springs (61, 62) are pre-tensioned in such a manner that when they are compressed as predetermined by the path of travel (lm) of the armature (1), the same energy (A1, A2) is stored in both springs (61, 62).

2. An electromagnetic actuator in accordance with claim 1,
**characterised in that**
at least one of the springs (61, 62) has a non-linear spring characteristic (F1).

3. An electromagnetic actuator in accordance with claim 2,
**characterised in that**
the spring characteristic (F1) of at least one of the springs (61, 62) has a maximum value (F13) at a position (lx) of the armature (1) a certain distance from the two electromagnets (2, 3).

4. An electromagnetic actuator in accordance with one of claims 1 to 3,
**characterised in that**
setting means (71, 72) are provided to set the pre-tensioning of the springs (61, 62).

5. An electromagnetic actuator in accordance with claim 4,
**characterised in that**
measuring means are provided to measure the courses of the spring forces of the springs (61, 62).

6. An electromagnetic actuator in accordance with claim 5,
**characterised in that**
control means are provided to actuate the setting means in accordance with the measured courses of the spring forces.

7. A process for adjusting an electromagnetic actuator having two electromagnets (2, 3) positioned a certain distance apart and an armature (1) which can be moved back and forth along a path of travel (lm) between the electromagnets (2, 3) against the force of two antagonistic springs (61, 62),
**characterised in that**
the course (F1, F2) of the spring force resulting when the springs (61, 62) are compressed along a spring excursion corresponding to the path of travel (lm) of the armature (1) is measured for each spring (61, 62), the energy (A1, A2) stored in the springs (61, 62) due to the compression of said springs (61, 62) is determined using the measured courses (F1, F2) of the spring forces, and the pre-tensioning (F10, F20) of one or both springs (61, 62) is set in such a manner that the same energy (A1, A2) is stored in both springs (61, 62).

## Revendications

1. Actionneur électromagnétique avec deux électroaimants disposés avec un espacement entre eux et avec un induit (1) qui peut être déplacé dans un sens et dans l'autre entre les électroaimants (2, 3) le long d'un trajet de course (1m) contre la force de deux ressorts (61, 62) agissant l'un contre l'autre, les ressorts (61, 62) ayant des courbes caractéristiques d'élasticité différentes, **caractérisé en ce que** les ressorts (61, 62) sont précontraints de telle manière qu'avec une compression des ressorts (61, 62) imposée par le trajet de course (1m) de l'induit (1), la même énergie (A1, A2) est accumulée dans les deux ressorts (61, 62).

2. Actionneur électromagnétique selon la revendication 1, **caractérisé en ce qu'**au moins un des ressorts (61, 62) comprend une courbe caractéristique d'élasticité non linéaire (F1).

3. Actionneur électromagnétique selon la revendication 2, **caractérisé en ce que** la courbe caractéristique d'élasticité (F1) d'au moins un des ressorts (61, 62) a, dans une position (lx) de l'induit (1) espacée par rapport aux deux électroaimants (2, 3), une valeur maximale (F13).

4. Actionneur électromagnétique selon l'une quelconque des revendications 1 à 3, **caractérisé en ce que** des moyens de réglage (71, 72) sont prévus pour le réglage de la précontrainte des ressorts (61, 62).

5. Actionneur électromagnétique selon la revendication 4, **caractérisé en ce que** des moyens de mesure pour mesurer l'évolution des forces d'expansion des ressorts (61, 62) sont prévus.

6. Actionneur électromagnétique selon la revendication 5, **caractérisé en ce que** des moyens de commande pour activer les moyens de réglage en fonction des évolutions mesurées des forces d'expansion des ressorts sont prévus.

7. Procédé de réglage d'un actionneur électromagnétique avec deux électroaimants (2, 3) disposés avec un espacement entre eux et avec un induit (1) qui peut être déplacé dans un sens et dans l'autre entre les électroaimants (2, 3) le long d'un trajet de course contre la force de deux ressorts (61, 62) agissant l'un contre l'autre, **caractérisé en ce que** pour chaque ressort (61, 62) est mesurée l'évolution (F1, F2) de la force d'expansion des ressorts obtenue lorsque le ressort respectif (61, 62) est comprimé de la valeur d'un trajet du ressort qui correspond au trajet de course (1m) de l'induit (1), **en ce que** sur la base des évolutions mesurées (F1, F2) des forces d'expansion des ressorts est déterminée l'énergie (A1, A2) qui est emmagasinée dans le ressort respectif (61, 62) du fait de sa compression et **en ce que** la précontrainte (F10, F20) d'un ou des deux ressorts (61, 62) est réglée de telle façon que la même énergie (A1, A2) soit emmagasinée dans les deux ressorts (61, 62).
